# EUROPÄISCHE PATENTSCHRIFT

(11) **EP 0 606 565 B1**
(45) Veröffentlichungstag und Bekanntmachung des Hinweises auf die Patenterteilung: **27.10.1999**
(21) Anmeldenummer: 93119123.3
(22) Anmeldetag: 26.11.1993
(51) Int. Cl.: E06B 3/66

(54) **Geradverbinder aus Kunststoff zur Verbindung von hohlen Abstandsprofilen und hohlen Sprossenprofilen eines Mehrscheibenisolierglases**
Plastic straight connector for hollow spacers and transom profiles in multiple insulating glazing
Raccord rectiligne en matière plastique pour profilés creux intercalaire et de croisillon d'un vitrage multiple isolant

(30) Priorität: 11.01.1993 DE 9300240 U
(43) Veröffentlichungstag der Anmeldung: 20.07.1994
(73) Patentinhaber: CERA Handelsgesellschaft mbH, D-87630 Biessenhofen-Ebenhofen (DE)
(72) Erfinder: Loh, Walter, D-87600 Kaufbeuren-Neugablonz (DE)
(74) Vertreter: Kern, Wolfgang, Dipl.-Ing.

(56) Entgegenhaltungen:
- AU-B- 513 000
- DE-A- 2 364 908
- DE-U- 8 805 653
- DE-U- 9 005 886
- DE-U- 9 110 972

## Beschreibung

Die Erfindung betrifft einen Geradverbinder aus Kunststoff zur Verbindung von hohlen Abstandsprofilen und hohlen Sprossenprofilen eines Mehrscheibenisolierglases, mit einem flachen, länglichen Körper, von dem das eine Ende in das eine Abstandsprofil A und das andere Ende in das andere Abstandsprofil B einsteckbar sind und dessen Oberfläche mit wenigstens einem Anschlagelement versehen ist, welches sich beim Einschieben des Geradverbinders in die miteinander zu verbindenden Abstandsprofile A und B gegen die einander zugewandten Profilstirnseiten C, D legt, wobei der Körper einen Doppel-T-Querschnitt aufweist, dessen mit Abstand parallele, waagrechte Querstege durch einen senkrechten Steg miteinander verbunden sind und die im eingebauten Zustand des Geradverbinders die ihnen gegenüberliegenden Profilinnenwandoberflächen zumindest teilweise berühren.

Bei einem bekannten Geradverbinder dieser Art (DE-U-91 10 972) ist die Querschnittsform dem Querschnitt der miteinander zu verbindenden hohlen Abstandsprofile so angepaßt, daß der Geradverbinder im Einbauzustand sowohl einen festen Sitz im Hohlraum der Abstandsprofile gewährleistet, als auch einen freien Durchgangsquerschnitt für das die Feuchtigkeit absorbierende Trockenmittel (Molekularsieb) bieten soll, so daß sich letzteres im gesamten Hohlraum der verbundenen Abstandsprofile verteilen kann.

Es hat sich nun aber gezeigt, daß die Verteilung des Trockenmittels im gesamten Hohlraum des Abstandsprofils nicht immer gewährleistet ist. Tatsächlich kommt es häufig vor, daß das Trockenmittel, das mittels Luft in den Abstandsprofilhohlraum eingeblasen wird, im Bereich der Verbindungsstelle der Abstandsprofile am Durchlauf gehindert wird.

Die Behinderung des Trockenmitteldurchlaufs durch den Querschnitt des Geradverbinders ist darauf zurückzuführen, daß beim Einfüllen des pulverförmigen Trockenmittels in das durch den Geradverbinder bereits zu einem Rahmen geschlossene hohle Abstandsprofil durch eine zu diesem Zweck in das Abstandsprofil eingebohrte Füllöffnung das Trockenmittel und möglicherweise auch Bohrspäne in den beiden relativ engen parallelen Kanälen des Geradverbinders, die durch den senkrechten Steg voneinander getrennt werden, hängenbleiben kann. Jedenfalls ist nicht ganz auszuschließen, daß sich auf Grund von Reibungswirkungen und elektrostatischer Aufladung des Kunststoffmaterials, aus dem der Geradverbinder besteht, das pulverförmige Material des Trockenmittels auf den beiden Stegoberflächen absetzt und durch einen stetigen Materialaufbau den Durchgang verstopft. Sofern beim Einfüllen des Trockenmittels Bohrgrat oder -späne der Füllöffnung vom Füllmaterial und dem dieses transportierenden Luftstrom mitgerissen werden, können sich diese Fremdkörper in den beiden parallelen Kanälen des Geradverbinders verklemmen und zusätzlich zur Verstopfung beitragen. Solche Verstopfungen verhindern jedoch, daß der Hohlraum des Abstandsprofils mit der erforderlichen Menge an Molekularsieb gefüllt wird, wodurch die Lebensdauer von Mehrscheibenisoliergläsern erheblich beeinträchtigt wird, da die Absorptionsfähigkeit für die im Scheibenzwischenraum befindliche Feuchtigkeit von der Menge des vorhandenen Trockenmittels abhängt. Wenn daher beim Füllen Verstopfungen der genannten Art festgestellt werden, muß der bereits geschlossene Abstandsprofilrahmen an der Verbindungsstelle wieder geöffnet werden, was zu erheblichen Produktionsverzögerungen und Materialverlusten führt.

Die Aufgabe der Erfindung besteht deshalb darin, den Geradverbinder der genannten Art so weiterzubilden, daß seine Durchlässigkeit für das in den Abstandshalterprofilrahmen einzufüllende Trockenmittel sichergestellt wird, ohne andererseits seine Stabilität zu beeinträchtigen.

Diese Aufgabe wird mit den kennzeichnenden Merkmalen des Anspruchs 1 gelöst. Dadurch, daß der senkrechte Steg mit Durchbrüchen in Form von Längsschlitzen versehen wird, werden zwar durch die Längsschlitzränder und Kanten zusätzliche Strömungshindernisse für das durch den Geradverbinder hindurchlaufende Trockenmittel geschaffen, die jedoch überraschenderweise eine geringere Brems- bzw. Stauwirkung entfalten als die an den Wandoberflächen eines in sich geschlossenen Steges auftretenden Reibungs- und Adhäsionskräfte, so daß Verstopfungen des Geradverbinders beim Befüllen des hohlen Abstandsprofilrahmens vermieden werden.

Aus der DE-A-23 64 908 ist es nun zwar bekannt, Eckverbinder für Verbundfensterhohlrahmenprofile mit Schlitzen oder Langlöchern zu versehen, die jedoch nicht dazu dienen, den Durchgang eines Trockenmittels zu erleichtern, sondern den Kitt oder Klebstoff festhalten sollen, der zur Befestigung der beiden Schenkel des Eckverbinders in dem Rahmenprofilkörper benötigt wird.

Die Erfindung wird nachfolgend an Hand des in der Zeichnung dargestellten Ausführungsbeispiels näher erläutert. In der Zeichnung zeigen:
- Fig. 1: eine Draufsicht der Unterseite des unteren Querstegs des Geradverbinders mit zu beiden Seiten schematisch angedeuteten Abstandsprofilkörpern A und B,
- Fig. 2: eine Seitenansicht des Geradverbinders von Fig. 1 und
- Fig. 3: eine Stirnansicht des Geradverbinders von Fig. 1 bzw. Fig. 2.

Der in Fig. 1 dargestellte Geradverbinder besteht aus einem bekannten steifen Kunststoffmaterial und weist, wie aus Fig. 3 ersichtlich, einen Doppel-T-Querschnitt auf. Er bildet einen flachen, länglichen Körper 1, von dem das eine Ende 2 in das eine Abstandsprofil A durch dessen Stirnseite C und das andere Ende 3 in das andere Abstandsprofil B durch dessen Stirnseite D einsteckbar sind, um auf diese Weise die beiden Abstandsprofile A und B dauerhaft miteinander zu verbinden.

Anstelle von Abstandsprofilen lassen sich auch hohle Sprossenprofile von Mehrscheibenisoliergläsern mittels eines solchen Geradverbinders verbinden.

Der Doppel-T-Querschnitt 17 weist einen senkrechten Steg auf, der die beiden parallelen Querstege 9 und 10 miteinander verbindet und diese dadurch in einem der Profilhöhe entsprechenden Abstand voneinander hält. Diese Querstege sind ihrer Breite nach an den Hohlraum der Abstandsprofile angepaßt, so daß sie im Einbauzustand des Geradverbinders die ihnen gegenüberliegenden Profilinnenwandoberflächen reibschlüssig berühren.

Die Oberseite 5 des oberen Querstegs 9 ist in der Mitte der Länge des Körpers 1 mit einem Anschlagelement 18 in Form einer sich quer zur Längsachse des Körpers 1 erstreckenden Rippe versehen, wie aus Fig. 3 ersichtlich. Bis zu dieser Rippe, die sich etwa auf halber Länge des Körpers 1 befindet, läßt sich der Geradverbinder in die Abstandsprofile A und B einstecken.

Die Oberseite 6 des unteren Quersteges 10, der in Anpassung an die Hohlraumgestalt der Abstandprofile bei dieser Ausführungsform eine größere Breite hat als der obere Quersteg 9, ist mit Vorsprüngen in Form von mit Abstand getrennten, parallelen und sich quer zur Längsachse des Körpers 1 erstrekkenden Rippen 7 versehen, die, wie den Figuren 1 und 2 entnommen werden kann, über die Oberseite 6 verteilt angeordnet sind.

Der Körper 1 ist in bezug auf die seine Länge halbierende Mitte symmetrisch ausgebildet, weist einen rechteckigen Umriß auf und besitzt, wie den Figuren 1 und 2 entnommen werden kann, leicht konisch zulaufende Endstücke 11, 12, so daß sich die Enden 2, 3 ohne weiteres in die Öffnungen der hohlen Abstandsprofile einschieben lassen, noch-zumal, wie aus Fig. 2 ersichtlich, auch die Endstücke 13 bis 16 des oberen und unteren Quersteges 9, 10 im Längsschnitt konisch zugespitzt sind.

Der Querschnitt des Geradverbinders ist so ausgebildet, daß er das in die Abstandsprofile eingefüllte Trockenmittel (Molekularsieb) im Bereich der beiden aufeinanderstoßenden Abstandsprofile A und B ohne weiteres durchlaufen läßt und somit für eine günstige Verteilung des Trockensmittels im gesamten Abstandprofilhohlraum kein Hindernis darstellt.

Diese gute Verteilung des Trockenmittels wird noch begünstigt durch die Tatsache, daß der senkrechte Steg 8 Durchbrüche 4 in Form von Längsschlitzen aufweist, die hintereinander angeordnet sind, sich über die gesamte Steghöhe erstrecken können und die gewöhnlich gleiche Querschnittsflächen aufweisen.

Auf diese Weise ist innerhalb der Verbindungsstelle der Abstandprofile im Profilhohlraum nicht nur aufgrund des T-Profils eine gute Längsbewegung des Trockenmittels möglich, sondern auch eine Bewegung quer zur Längserstreckung des Stegs 8, so daß die Verteilung des Trockenmittels mit Hilfe der Durchbrüche 4 optimiert wird.

## Patentansprüche

1. Geradverbinder aus Kunststoff zur Verbindung von hohlen Abstandsprofilen und hohlen Sprossenprofilen eines Mehrscheibenisolierglases, mit einem flachen, länglichen Körper (1), von dem das eine Ende (2) in das eine Abstandsprofil A und das andere Ende (3) in das andere Abstandsprofil B einsteckbar sind und dessen Oberfläche mit wenigstens einem Anschlagelement (18) versehen ist, welches sich beim Einschieben des Geradverbinders in die miteinander zu verbindenden Abstandsprofile A und B gegen die einander zugewandten Profilstirnseiten C, D legt, wobei der Körper (1) einen Doppel-T-Querschnitt (17) aufweist, dessen mit Abstand parallele, waagrechte Querstege (9, 10) durch einen senkrechten Steg (8) miteinander verbunden sind und die im eingebauten Zustand des Geradverbinders die ihnen gegenüberliegenden Profilinnenwandoberflächen zumindest teilweise berühren, dadurch gekennzeichnet, daß der senkrechte Steg (8) mehrere Durchbrüche (4) in Form von Längsschlitzen aufweist, die sich über die ganze Höhe des Stegs erstrecken und einen freien Durchgangsquerschnitt bilden, der größer ist als die neben den Längsschlitzen verbleibende Materialfläche des Stegs (8).

2. Geradverbinder nach Anspruch 1, **dadurch gekennzeichnet**, daß die Durchbrüche (4) unterschiedliche Querschnitte aufweisen.

## Claims

1. Linear connector of plastic material for joining hollow spacing profiles and hollow bar profiles of multiple insulating glass unites, comprising a flat, longitudinal body (1), the one (2) of which is insertable into the one spacing profile A and the other end (3) of which is insertable into the other spacing profile B, which body having a surface provided with at least one abutment element, toughing after insertion of the linear connector into the spacing profiles A and B to be joined, the profile front faces C, D, the construction being such that the body (1) is provided with a double-T-cross section, the distantly parallel, horizontal cross bars (9, 10) of which are joined with one another by a vertical bar (8) and are touching at least partly the inner wall of the surfaces of the profiles adjacent to them, if the linear connector is in its mounted condition, characterized in that the vertical bar (8) is provided with several apertures (4) in form of longitudinal slots extending over the entire height of the bar and forming a free throughput cross section which is larger than the remaining area of the material of the bars adjacent to the longitudinal slots (8).

2. Linear connector according to claim 1, **characterized in that** the apertures (4) comprise different cross sections.

## Revendications

1. Raccord rectiligne en matière synthétique destiné à assembler des profilés d'écartement creux et des profilés pour meneaux creux d'un vitrage multiple isolant, comprenant un corps (1) plat, oblong, dont l'une des extrémités (2) est susceptible d'être enfoncée dans l'un des profilés d'écartement A et l'autre extrémité (3) dans l'autre profilé d'écartement B, et dont la surface est pourvue d'au moins un élément de butée (18) qui, lorsqu'on enfiche le raccord rectiligne dans les profilés d'écartement A et B à raccorder, repose contre les faces frontales C, D des profilés, orientées l'une vers l'autre, le corps (1) présentant une section transversale en forme de double T (17), dont les ailettes transversales (9, 10) horizontales, parallèles de façon espacée, sont reliées par une âme verticale (8), et qui, lorsque le raccord rectiligne est monté, sont en contact au moins partiel avec les surfaces des parois intérieures du profilé qui leur sont opposées, caractérisé en ce que l'âme verticale (8) présente plusieurs perçages (4) se présentant sous la forme de fentes longitudinales, qui s'étendent sur toute la hauteur de l'âme et forment une section transversale permettant un passage libre, dont la surface est supérieure à la surface de matière de l'âme (8) qui subsiste à côté des fentes longitudinales.

2. Raccord rectiligne selon la revendication 1, caractérisé en ce que les perçages (4) présentent des sections transversales différentes.
